# EUROPÄISCHE PATENTSCHRIFT

(11) **EP 0 313 938 B1**
(45) Veröffentlichungstag und Bekanntmachung des Hinweises auf die Patenterteilung: **29.09.1993**
(21) Anmeldenummer: 88117108.6
(22) Anmeldetag: 14.10.1988
(51) Int. Cl.: B65B 61/00, B65B 19/02

(54) **Vorrichtung zum Stabilisieren und Trocknen von quaderförmigen Packungen**
Device for stabilizing and drying cuboid-shaped packages
Dispositif de stabilisation et de séchage des paquets en forme de parallélépipède rectangle

(30) Priorität: 28.10.1987 DE 3736403
(43) Veröffentlichungstag der Anmeldung: 03.05.1989
(62) Teilanmeldung aus: 92117697.0
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- EP-A- 0 233 470
- EP-A- 0 275 886
- DE-A- 3 400 650
- FR-A- 1 123 063
- US-A- 3 590 556
- US-A- 4 179 864

## Beschreibung

Die Erfindung betrifft eine Vorrichtung zum Formstabilisieren und Trocknen von miteinander verklebte Faltlappen aufweisenden quaderförmigen Packungen, insbesondere von Klappschachteln für Zigaretten, mit einem (Trocken-)Revolver, der am Umfang eine Vielzahl von Taschen, einen Taschen-Kranz, je zur Aufnahme einer Packung, aufweist.

Bei Packungen, die durch Verklebung miteinander verbundene Faltlappen aufweisen, ist nach Fertigstellung eine Behandlung zur Formstabilisierung und Trocknung erforderlich. Zu diesem Zweck werden bei einer Verpackungsmaschine gemäß DE-A-24 40 006 die fertiggestellten und gefüllten Packungen einem Trockenrevolver zugeführt, der eine Vielzahl von längs des Umfangs angeordneten Taschen aufweist. In diesen werden die Packungen in bezug auf die quaderförmige Gestalt stabilisiert und durch Anwendung von Wärme getrocknet.

Ein Trockenrevolver mit in Taschen längs einer Kreisbahn geführten Zigaretten-Packungen ist aus der EP-A-0 233 470 bekannt. Die Taschen sind jeweils zur Aufnahme mehrerer Packungen vorgesehen. Zu diesem Zweck besteht jede Tasche aus sechs Kammern. Zwischen den einzelnen Kammern sind keine räumlichen Abstände oder Trennwände oder dergleichen vorgesehen. Die Packungen liegen in den Taschen dicht an dicht. Dementsprechend ist in der genannten Entgegenhaltung genau ein Taschen-Kranz vorgesehen. Die Befüllung des Trockenrevolvers ist aufwendig. Die einzelnen Packungen müssen auf besondere Art und Weise zusammengestellt werden, bevor sie in die Taschen bzw. Kammern überführt werden können. Hierzu ist in der EP-A-0 233 470 eine besondere Füllstation vorgesehen.

Die Erfindung geht aus von einem Trockenrevolver gemäß der DE-A-24 40 006 oder einer ähnlichen Ausführung. Die der Erfindung zugrundeliegende Aufgabe besteht darin, die Leistungsfähigkeit, also die Kapazität, einer derartigen Stabilisierungs- und Trockenstation bei gleichwohl schonender Behandlung der Packungen zu erhöhen. Zur Lösung dieser Aufgabe ist die erfindungsgemäße Vorrichtung dadurch gekennzeichnet, daß der Trockenrevolver wenigstens zwei konzentrische Taschen-Kränze aus jeweils radial gerichteten Taschen aufweist und daß außerhalb des äußeren Taschen-Kranzes eine Außenwand, innerhalb des inneren Taschen-Kranzes eine Innenwand und zwischen den beiden Taschen-Kränzen eine Zwischenwand angeordnet ist.

Durch die beiden konzentrischen Reihen von Taschen wird die Kapazität des Trockenrevolvers praktisch verdoppelt. Dadurch ist der Trockenrevolver besonders geeignet für zweibahnige Verpackungsmaschinen, bei denen demnach jeweils zwei Packungen gleichzeitig fertiggestellt werden. Der erfindungsgemäße Trockenrevolver ist demnach für die gleichzeitige Beschickung und Entleerung von zwei in Radialrichtung nebeneinander angeordneten Taschen eingerichtet.

Jede Tasche ist nach einem weiteren Merkmal der Erfindung mit elastisch an einer (Seiten-)Fläche der Packungen anliegenden Taschenwänden ausgerüstet, wobei die elastisch gelagerte Taschenwand der außenliegenden Taschen an der radial außenliegenden und der innenliegenden Taschen an der radial innenliegenden Seite angeordnet sind. Dadurch ist der Zugang zu den elastischen Taschenwänden möglich, um diese im Bereich einer Einschubstation sowie einer Ausschubstation von außen zurückzuziehen, um so einen störungsfreien Einschub und Ausschub der Packungen zu gewährleisten.

Die nahezu eine volle Umdrehung des Faltrevolvers in diesem gelagerten Packungen werden nach dem Ausschub an einen (horizontalen) Abförderer übergeben, und zwar in einer aufrechten Position mit Seitenflächen nach unten und oben gerichtet. Dabei wird erfindungsgemäß so vorgegangen, daß eine der beiden gleichzeitig ausgestoßenen Packungen unmittelbar einem Zwischenförderer übergeben, die zweite Packung aber zunächst auf einer Förderbühne abgesetzt und von dieser sodann ebenfalls an den Zwischenförderer übergeben wird.

Weitere Merkmale betreffen die Ausgestaltung des Trockenrevolvers sowie von Organen zum Einschub und Ausschub der Packungen und zum Abfördern derselben.

Ein Ausführungsbeispiel der Erfindung wird nachfolgend anhand der Zeichnungen näher erläutert. Es zeigt:
- Fig. 1: einen Trockenrevolver mit Abförderer in Seitenansicht - von der Rückseite her,
- Fig. 2: einen Ausschnitt des Trockenrevolvers, von der Vorderseite gesehen, in vergrößertem Maßstab,
- Fig. 3: einen nochmals vergrößerten Ausschnitt zur Darstellung der Taschenketten in einer Ansicht gemäß Fig. 2,
- Fig. 4: einen Ausschnitt des Trockenrevolvers gemäß Fig. 2 im Radialschnitt,
- Fig. 5: Einschubstation und Ausschubstation mit einem vereinfachten Ausschnitt des Faltrevolvers in Seitenansicht,
- Fig. 6: einen Ausschnitt der Einzelheit gemäß Fig. 5 in vergrößertem Maßstab,
- Fig. 7: eine Grundrißdarstellung im Bereich der Ausschubstation mit Radialschnitt durch den Faltrevolver,
- Fig. 8: eine gegenüber Fig. 7 um 90° versetzte Ansicht bzw. einen Schnitt einer Einzelheit der Fig. 7.

Die in den Zeichnungen dargestellte Vorrichtung ist Bestandteil einer Verpackungsmaschine, insbesondere für die Herstellung von quaderförmigen Packungen 10, 11 (Klappschachteln) für Zigaretten. Die Verpackungsmaschine kann im übrigen so ausgebildet sein, wie in der DE-A-24 40 006. Insbesondere ist aber die gezeigte Vorrichtung für zweibahnige Verpackungsmaschinen geeignet, also für die gleichzeitige Herstellung von zwei Packungen 10, 11.

Die quaderförmigen Packungen 10, 11 weisen Faltlappen auf, die durch Klebung miteinander verbunden sind. Bei Klappschachteln befinden sich derartige miteinander verklebte Faltlappen, nämlich Seitenlappen, im Bereich von länglichen Seitenwänden 12, 13 der Packung 10, 11.

Zur Stabilisierung der Gestalt der Packungen 10, 11 und zum Aushärten von Leimstellen werden die Packungen 10, 11 nach der Fertigstellung in einen Trockenrevolver 14 eingeführt.

Der Trockenrevolver 14 ist für die gleichzeitige Aufnahme von zwei Packungen 10, 11 eingerichtet und zu diesem Zweck mit zwei Serien von Taschen 15, 16, je zur Aufnahme einer Packung 10, 11, ausgerüstet. Die Taschen 15, 16 sind in kreisringförmigen, konzentrischen Bahnen angeordnet als Taschen-Kränze 17 und 18. Die Anordnung derselben bzw. die Relativstellung der Taschen 15, 16 ist derart, daß je zwei einander zugeordnete Taschen 15 und 16 der Taschen-Kränze 7, 18 in radialer Ausrichtung zueinander angeordnet sind. Zwischen den Taschen 15, 16 des Taschen-Kranzes 17 einerseits und des Taschen-Kranzes 18 andererseits sind keilförmige Distanzstücke 19, 20 von unterschiedlicher Größe angeordnet, so daß die Taschen 15 des Taschen-Kranzes 17 einen größeren Abstand voneinander haben als die Taschen 16 des Taschen-Kranzes 18.

Die Taschen 15, 16 sind so angeordnet und dimensioniert, daß die Packungen mit den Seitenwänden 12, 13 in Radialrichtung nach außen bzw. innen weisend in den Taschen 15, 16 Aufnahme finden. Die Abmessung der Taschen 15, 16 entspricht derjenigen der Packungen 10, 11, so daß deren exakte quaderförmige Gestalt in den Taschen 15, 16 hergestellt bzw. stabilisiert wird.

Die Taschen 15, 16 sind an einer Seite offen, an der Rückseite durch eine Rückwand 21 geschlossen - bis auf Durchtrittsöffnungen 22, 23. Die Packungen 10, 11 werden über die zur Rückwand 21 gegenüberliegende offene Seite in die Tasche 15, 16 in Axialrichtung eingeführt und in der entgegengesetzten Richtung wieder ausgeschoben. Für diesen Ausschub ist den Taschen 15, 16 im Bereich einer Ausschubstation 24 jeweils ein Doppelstößel 25, 26 zugeordnet. Die beiden Doppelstößel 25 und 26 sind miteinander verbunden und werden gleichzeitig betätigt. Stößel 27 treten durch die Durchtrittsöffnungen 22, 23 der Rückwand 21 hindurch in die Taschen 15, 16 und schieben die Packungen 10, 11 über eine Stirnwand (Oberwand oder Boden) aus.

Die außenliegenden Taschen 15 des Taschen-Kranzes 17 sind auf der radial außenliegenden Seite und die innenliegenden Taschen 16 des inneren Taschen-Kranzes 18 an der radial innenliegenden Seite mit einer bewegbaren, elastisch gelagerten Taschenwand 28 bzw. 29 ausgerüstet. Diese liegt demnach an der jeweils äußeren bzw. inneren Seitenwand 12 bzw. 13 der Packung 10, und zwar unter Vorspannung infolge von Druckfedern 30, die sich auf den Taschenwänden 28, 29 einerseits und einer Außenwand 31 bzw. Innenwand andererseits abstützen. Von den Druckfedern 30 umgebene Zugstifte 33 treten nach außen durch die Außenwand 31 bzw. durch die Innenwand 32 hindurch. An den äußeren Enden sind jeweils Halteköpfe 34 angebracht, die im Querschnitt etwa T-förmig ausgebildet sind und die von einem Werkzeug erfaßt werden können, um über die mit den Taschenwänden 28, 29 verbundenen Zugstifte 33 die Taschenwände 28, 29 außer Anlage an den Packungen 10, 11 zu bewegen. Im Bereich der Ausschubstation 24 sowie im Bereich einer Einschubstation 35 werden die Taschenwände 28, 29 in der beschriebenen Weise nach radial außen bzw. inner zurückgezogen, um das Einschieben und Ausschieben der Packungen 10, 11 zu ermöglichen.

Die Taschen 15 und 16 werden beheizt, und zwar durch eine elektrische Widerstandsheizung. Zu diesem Zweck ist der Trockenrevolver 14 benachbart zu einer Revolvernabe 36 mit zwei konzentrischen Schleifringen 37, 38 versehen. An diesen liegen feststehende Schleifelektroden 39, 40 (Kohleelektroden) an. Diese werden mit Strom versorgt. Von den Schleifringen 37, 38 führen elektrische Leitungen 41, 42 zu konzentrischen Heizbändern 43, 44 und 45. Diese sind im Bereich der ringförmigen Außenwand 31 sowie Innenwand 32 und einer Zwischenwand 46 angeordnet. Die Heizbänder 43, 44 und 45 laufen ringsherum und beheizen somit alle Taschen 15, 16.

Zum Liften der Taschenwände 28 und 29 über die federbelasteten Zugstifte 33 dienen beim dem vorliegenden Ausführungsbeispiel an der Außen- und Innenseite des Trockenrevolvers 14 ortsfest angeordnete Lifthebel, nämlich Außen-Lifthebel 47 und 48 sowie Innen-Lifthebel 49 und 50. Die Lifthebel 47..50 sind an ihren Enden mit Klauen 51 versehen. In diese fahren die Halteköpfe 34 der Zugstifte 33 infolge der Drehbewegung des Trockenrevolvers 14 in der Ausschubstation 24 und der Einschubstation 35 ein. Durch die Ausbildung der Klauen 51 werden die Halteköpfe 34 in diesen Stationen formschlüssig erfaßt. Infolge Schwenkbewegung der Lifthebel 47..50 werden die Zugstifte 33 der Taschen 15, 16 im Bereich der Ausschubstation 24 und der Einschubstation 35 in Radialrichtung nach außen oder innen gezogen, mit der Folge, daß die Taschenwände 28, 29 von den Seitenwänden 12, 13 der Packungen 10, 11 abgehoben sind. Die Packungen 10 können nunmehr in die Taschen 15, 16 eingeschoben oder aus diesen ausgestoßen werden. Die Klaue 51 ist zum Erfassen der beiden Halteköpfe 34 je Taschenwand 28, 29 mit entsprechender Breite bzw. als Doppelklaue ausgebildet, wie aus Fig. 4 ersichtlich.

Eine Besonderheit hinsichtlich der Betätigung der Lifthebel 47..50 besteht darin, daß die Außen-Lifthebel 47, 48 ebenso wie die Innen-Lifthebel 49, 50 jeweils getrieblich miteinander verbunden sind. Der Außen-Lifthebel 47 ist im vorliegenden Falle als Winkelhebel ausgebildet und über ein Drehlager 52 mit dem zweiten Außen-Lifthebel 48 verbunden. Letzterer ist in einem Schwenklager 53 ortsfest gelagert. Der freie Schenkel des Außen-Lifthebels 47 ist mit einem hin- und herbewegbaren Kurbelarm 54 verbunden. Dessen Schwenkbewegungen werden somit auf den Außen-Lifthebel 47 und von diesem gleichzeitig auf den Außen-Lifthebel 48 übertragen. Der Außen-Lifthebel 47 ist der Einschubstation 35 und der Außen-Lifthebel 48 der Ausschubstation 24 zugeordnet.

In analoger Weise sind die Innen-Lifthebel 49, 50 ausgebildet (Fig. 1). Der der Ausschubstation 24 zugeordnete Innen-Lifthebel 49 wird durch einen hin- und herbewegbaren Kurbelarm 55 angetrieben. Die Schwenkbewegungen des Innen-Lifthebels 49 werden über eine Koppel 56 auf den der Einschubstation 35 zugeordneten Innen-Lifthebel 50 übertragen.

Die Ausschubstation 24 befindet sich in einer radialen Ebene unterhalb der (gedachten) horizontalen Mittelebene des in aufrechter Ebene umlaufenden Trockenrevolvers 14.

Die Packungen 10, 11 werden nach dem Austritt aus dem Trockenrevolver 14 an einen Abförderer 57 übergeben, der aus einem oberen und unteren Förderband besteht mit einem horizontalen Obertrum 58 und Untertrum 59. Zwischen Obertrum 58 und Untertrum 59 werden die Packungen 10, 11 mit Abstand voneinander gefördert, und zwar in einer aufrechten Position, derart, daß die Seitenwände 12, 13 an Obertrum 58 bzw. Untertrum 59 anliegen.

Um diese Position der Packungen 10, 11 zu erzielen, werden die Packungen 10, 11 nach dem Austritt aus dem Trockenrevolver 14 an einen Zwischenförderer 60 übergeben, der die Packungen 10, 11 einzeln längs einer kreisbogenförmigen Förderbahn an den Abförderer 57 übergibt. Die Packungen 10, 11 werden während des Transports im Zwischenförderer 60 aus der flachliegenden Position in die aufgerichtete gebracht.

Der Zwischenförderer 60 ist als kontinuierlich drehendes Förderrad ausgebildet mit langgestreckten Mitnehmerarmen 62. Wie aus Fig. 7 ersichtlich, ist das Förderrad 61 nach Art einer Garnrolle ausgebildet, wodurch jeweils zwei im Abstand voneinander angeordnete Mitnehmerarme 62 zum Erfassen jeweils einer Packung 10, 11 im Bereich von Vorderwand oder Rückwand entstehen.

Der Zwischenförderer 60 ist ortsfest, nämlich im Bereich der Ausschubstation 24, neben dem Außenumfang des Trockenrevolvers 14 gelagert, und zwar derart, daß die aus den radial außenliegenden Taschen 15 ausgeschobenen Packungen 10 jeweils unmittelbar auf einen Mitnehmerarm 62 des Förderrads 61 gelangen. Die Bewegungen sind derart aufeinander abgestimmt, daß sich die Packung 10 in einer Aufnahmeposition für den Zwischenförderer 60 befindet, wenn ein Mitnehmerarm 62 infolge Drehung des Förderrads 61 von unten in diesen Bereich gelangt. Die betreffende Packung 10 wird sodann annährend längs eines Viertelkreises gefördert und gelangt dann in die Eintrittsseite des Abförderers 57.

Die Übergabe der Packungen 10, 11 vom Förderrad 61 an den Abförderer 57 wird dadurch erleichtert, daß dieser aus jeweils zwei nebeneinanderliegenden Förderbändern besteht, also auch im Bereich von Obertrum 58 und Untertrum 59. Der Zwischenförderer 60 erstreckt sich mit einem Teilbereich zwischen den Förderbändern. Dadurch können die Packungen in eine für den Abtransport günstige Position zwischen Obertrum 58 und Untertrum 59 gefördert werden.

Die gleichzeitig aus dem Trockenrevolver 14 ausgeschobene Packung 11 wird mit Abstand vom Umfang des Zwischenförderers 60 abgesetzt, sodann querverschoben in eine Position zur Aufnahme durch einen nachfolgenden Mitnehmerarm 62 des Förderrads 61.

Zum aufeinanderfolgenden Zuführen der Packungen 10, 11 zum Zwischenförderer 60 ist im Bereich der Ausschubstation 24 in Ausschubrichtung der Packungen 10, 11 neben dem Trokkenrevolver 14 eine Plattform 63 angeordnet. Diese erstreckt sich als zungenartiges Tragorgan für die beiden Packungen 10, 11 bis in den Bereich des Förderrads 61. Mit einem Verlängerungsstück 64 geringerer Breite ragt die Plattform 63 zwischen die beiden Teile der Mitnehmerarme 62 des Förderrads 61.

Die außenliegende Packung 10 wird beim Ausschub aus dem Trockenrevolver 10 unmittelbar auf diesem Bereich der Plattform 63 abgesetzt. Die zweite Packung 11 wird danach auf der Plattform 63 in Richtung auf das Förderrad 61 verschoben, und zwar durch ein von der Unterseite wirkendes, hin- und herbewegbares Schieberorgan 65. Dieses besteht im wesentlichen aus vier durch einen U-Rahmen 66 zu einer Einheit verbundenen aufrechten Mitnehmerstiften 67, 68, die die Packung 11 jeweils an der in bezug auf die Förderrichtung rückseitigen Seitenwand 12 erfassen und auf der gegenüberliegenden Seitenwand 13 führen, so daß die Pakkung 11 exakt und positionsgenau bewegt wird. Die Mitnehmerstifte 67 bzw. 68 haben einen solchen Abstand voneinander, daß sie sich zu beiden Seiten der Plattform 63 erstrecken und auch in eine Position zu beiden Seiten des Förderrads 61 bewegt werden können.

Das Schieberorgan 65 ist unterhalb der Plattform 63 angeordnet, wird zur Mitnahme einer Packung 11 aufwärtsbewegt, sodann mit dieser geradlinig (radial) bewegt. In der Endposition, nämlich nach Übergabe der Packung 11 an den Zwischenförderer 60, wird das Mitnehmerorgan 65 abgesenkt und unterhalb der Plattform 63 in die Ausgangsstellung zurückgeführt. Die D-förmige Bewegungskurve 69 ist in Fig. 6 gezeigt.

Zur Durchführung der beschriebenen Bewegung des Schieberorgans 65 ist dieses schwenkbar an einer Kurbelschwinge 70 gelagert, die in einer Ebene parallel zur Ebene des Trokkenrevolvers 14 hin- und herschwingend angetrieben ist. Die Kurbelschwinge 70 enthält zwei Schwingarme 71 und 72, die mit den freien Enden am Schieberorgan 65 angelenkt sind und mit den anderen Enden an einem schwenkbar gelagerten Koppelarm 73 befestigt sind. Die Kurbelschwinge 70 wird durch eine Kurbel 74 angetrieben (Fig. 5), die am Schwingarm 71 angreift.

Die im Bereich der Ausschubstation 24 neben dem Trockenrevolver 14 sich erstreckende Plattform 63 hat eine radial nach außen abfallende Neigung. Um die Packungen 10, 11 auf der Plattform 63 in exakter Relativstellung abzusetzen und dem Zwischenförderer 60 zuzuführen, sind weitere Halte-und Führungsorgane vorgesehen. Neben der Plattform 63, die eine geringere Breite hat als die Abmessung der Packungen 10, 11, erstreckt sich seitlich - dem Trockenrevolver 14 zugekehrt - eine Unterführung 75 für die Packungen 11, 12 mit Abstand von der Plattform 63, so daß die Mitnehmerstifte 67, 68 zwischen Plattform 63 und Unterführung 75 bewegt werden können. Die Unterführung 75 ist in Teilbereichen, nämlich im Bereich zwischen den gleichzeitig ausgeschobenen Packungen 10, 11, mit einer winkelförmig anschließenden Seitenführung 76 versehen. An dieser wird die radial innen ausgeschobene Packung 11 vorbeibewegt, wenn sie dem Zwischenförderer 60 zugeführt wird.

Eine Oberführung 77 mit winkelförmiger Grundrißform (Fig. 7) wird im Bereich der Packung 11 wirksam während des und nach dem Ausschub(s) aus dem Trockenrevolver 14. Die Oberführung 77 besteht aus einer horizontal bzw. in der Ebene der Oberseite der Packung 11 sich erstreckenden Zunge 78, die seitlich schwenkbar gelagert ist, nämlich an einem mit Abstand oberhalb der Plattform 63 gelagerten Schwenkarm 79, der noch weitere Organe trägt. Eine Drehachse 80 der Oberführung 77 erstreckt sich parallel zur Förderrichtung der Packung 11 auf der Plattform 63. Die Oberführung 77 bzw. deren Zunge 78 liegt unter dem Eigengewicht auf der Packung 11 auf und stabilisiert dadurch deren exakte Position auf der Plattform 63.

Um ungünstige Auswirkungen infolge der hohen Ausschubgeschwindigkeit der Packungen 10, 11 aus dem Trockenrevolver 14 zu vermeiden, ist beiden Packungen ein gemeinsamer Abholer 81 zugeordnet. Dieser besteht hier aus einem winkelförmigen Abholerarm 82, der bei Beginn der Ausschubbewegung für die Packungen 10, 11 diesen entgegenbewegt wird (Fig. 8). Unter Anlage an dem Abholerarm 82 wird dann die Ausschubbewegung fortgesetzt, wobei der Abholerarm 82 mit gleicher Bewegung wie die Packungen 10, 11 in die Ausgangsstellung (Fig. 7) zurückkehrt.

Der Abholerarm 82 ist zu diesem Zweck an einem Parallelogrammgestänge 83 angebracht, welches mit den freien Enden ortsfest gelagert ist und durch eine Schubstange 84 hin-und herschwingend angetrieben wird.

Im Bereich des Zwischenförderers 60 ist dafür Sorge getragen, daß die Packungen 10, 11 nach Übernahme durch das Förderrad 61 ordnungsgemäß geführt sind. Zu diesem Zweck ist an dem bereits erwähnten Schwenkarm 79 eine Außenführung 85 gebildet. Diese ist kreisbogenförmig ausgestaltet und begrenzt die äußere Bewegungsbahn der Packungen 10, 11 während des Transports durch das Förderrad 61. Wie aus Fig. 6 ersichtlich, bleibt die Außenführung 85 in einem geringen Abstand von den Packungen 10, 11. Lediglich bei Verschiebungen nach außen kommen die Packungen 10, 11 während des Transports durch das Förderrad 61 zur Anlage an der Außenführung 85. Diese ist, wie gezeigt, als Teil bzw. als Endbereich des Schwenkarms 79 ausgebildet. Der Schwenkarm 79 wiederum erstreckt sich oberhalb der Plattform 63.

Weiterhin ist am Schwenkarm 79 bzw. an dem die Außenführung 85 bildenden Teil ein Seitenführungsstück 86 angebracht. Dieses bildet eine seitliche Führung für die Pakkungen 10, 11 während des Transports durch das Förderrad 61, und zwar auf der dem Trockenrevolver 14 zugekehrten Seite. Das Seitenführungsstück 86 ist insoweit ein Gegenstück zum Abholer 81. Das Seitenführungsstück 86 verhindert Verschiebungen der Packungen 10, 11 auf den Mitnehmerarmen 62 in Axialrichtung zum Förderrad 61.

Die Außenführung 85 sowie das Seitenführungsstück 86 sind ebenso wie die Oberführung 77 durch die Anordnung des Schwenkarms 79 beweglich. Dadurch wird ein Bruch von Maschinenteilen bei Stauungen infolge unkorrekt transportierter oder ausgebildeter Packungen 10, 11 vermieden. Wie ersichtlich, ist der Schwenkarm 79 als zweiarmiger Hebel ausgebildet und um ein Hebellager 87 schwenkbar. Ein freies Ende des Schwenkarms 79 liegt an einem festen Anschlag 88 an, und zwar infolge der Wirkung einer Zugfeder 89. Der Schwenkarm 79 wird demnach durch die Zugfeder 89 gegen den Anschlag 88 gezogen. Bei erhöhter Belastung auf die Außenführung 85 und/oder das Seitenführungsstück 86 wird der Schwenkarm 79 gegen die Belastung der Zugfeder 89 im Uhrzeigersinn (Fig. 5) verschwenkt, so daß die betreffenden Organe ausweichen und Bruch vermeiden.

## Patentansprüche

1. Vorrichtung zum Formstabilisieren und Trocknen von miteinander verklebten Faltlappen aufweisenden quaderförmigen Packungen, insbesondere von Klappschachteln für Zigaretten mit einem Trockenrevolver (14), der am Umfang eine Vielzahl von Taschen (15, 16), einen Taschen-Kranz (17, 18), je zur Aufnahme einer Packung, aufweist, **dadurch gekennzeichnet,** daß der Trockenrevolver (14) wenigstens zwei konzentrische Taschen-Kränze (17, 18) aus jeweils radial gerichteten Taschen (15, 16) aufweist und daß außerhalb des äußeren Taschen-Kranzes (17) eine Außenwand (31), innerhalb des inneren Taschen-Kranzes (18) eine Innenwand (32) und zwischen den beiden Taschen-Kränzen (17, 18) eine Zwischenwand (46) angeordnet ist.

2. Vorrichtung nach Anspruch 1, dadurch gekennzeichnet, daß die Taschen (15, 16) der Taschen-Kränze (17, 18) paarweise zueinander in gemeinsamen radialen Ebenen ausgerichtet sind.

3. Vorrichtung nach Anspruch 1 oder 2, dadurch gekennzeichnet, daß bei dem äußeren Taschen-Kranz (17) eine radial außenliegende Taschenwand (28) und bei dem inneren Taschen-Kranz (18) eine radial innenliegende Taschenwand (29) federelastisch gelagert und nach außen bzw. innen bewegbar ist.

4. Vorrichtung nach einem oder mehreren der Ansprüche 1 bis 3, dadurch gekennzeichnet, daß die insbesondere ringsherumlaufende Außenwand (31), die entsprechend ausgebildete Innenwand (32) und die Zwischenwand (46) jeweils mit einer Heizeinrichtung versehen sind, insbesondere mit ringsherumlaufenden Heizbändern (43, 44, 45).

5. Vorrichtung nach Anspruch 3 sowie einem oder mehreren der weiteren Ansprüche, dadurch gekennzeichnet, daß in einer Ausschubsstation (24) sowie in einer Einschubstation (35) des Trockenrevolvers (14) die mit Betätigungsmitteln, insbesondere nach außen gerichteten Zugstiften (33), versehenen elastischen Taschenwände (28, 29) durch ortsfeste Betätigungsorgane unter Vergrößerung der Taschen (15, 16) verstellbar sind.

6. Vorrichtung nach Anspruch 5 sowie einem oder mehreren der weiteren Ansprüche, dadurch gekennzeichnet, daß Ausschubstation (24) und Einschubsstation (35) des Trockenrevolvers (14) benachbart zueinander angeordnet sind, insbesondere in einem zwei Taschen (15 bzw. 16) entsprechenden Abstand voneinander, wobei an der Außenseite und an der Innenseite ortsfeste, schwenkbare Lifthebel (47, 48; 49, 50) angeordnet sind zum Betätigen von mit den Taschenwänden (28, 29) verbundenen Zugstiften (33, 34) mit Haltekopf, wobei jeweils zwei Außen-Lifthebel (47, 48) und zwei Innen-Lifthebel (49, 50) getrieblich miteinander verbunden und gemeinsam betätigbar sind.

7. Vorrichtung nach Anspruch 1 sowie einem oder mehreren der weiteren Ansprüche, dadurch gekennzeichnet, daß im Bereich der Ausschubstation (24) zwei zu einer Einheit miteinander verbundene Doppelstößel (25, 26) über Durchtrittsöffnungen (22, 23) in einer Rückwand (21) des Trokkenrevolvers (14) in die Taschen (15, 16) zum Ausschieben der Packungen (10, 11) bewegbar sind.

8. Vorrichtung nach Anspruch 1 sowie einem oder mehreren der weiteren Ansprüche, dadurch gekennzeichnet, daß die in der Ausschubsstation (24) aus den Taschen (15, 16) des Trockenrevolvers (14) in Axialrichtung ausgeschobenen Pakkungen (10, 11) an einen horizontalen Abförderer (57) überführbar und durch diesen einzelen in aufrechter Position - mit schmalen Seitenwänden (12, 13) nach unten und oben gerichtet - abförderbar sind.

9. Vorrichtung nach Anspruch 1 sowie einem oder mehreren der weiteren Ansprüche, dadurch gekennzeichnet, daß die aus den Taschen (15, 16) des Trockenrevolvers (14) ausgeschobenen Packungen (10, 11) durch einen Zwischenförderer (60) dem Abförderer (57) zuführbar sind.

10. Vorrichtung nach Anspruch 9 sowie einem oder mehreren der weiteren Ansprüche, dadurch gekennzeichnet, daß zwei Packungen (10, 11) gleichzeitig aus den in Radialebene nebeneinanderliegenden Taschen (15, 16) ausschiebbar und nacheinander dem Zwischenförderer (60) zuführbar sind.

11. Vorrichtung nach Anspruch 9 sowie einem oder mehreren der weiteren Ansprüche, dadurch gekennzeichnet, daß der Zwischenförderer (60) als insbesondere kontinuierlich umlaufendes Förderrad (61) mit abstehenden Mitnehmerarmen (62) ausgebildet ist, wobei nacheinander Packungen (10, 11) durch die Mitnehmerarme (62) erfaßbar und längs einer kreisbogenförmigen Bahn dem Abförderer (57) zuführbar sind.

12. Vorrichtung nach Anspruch 10 sowie einem oder mehreren der weiteren Ansprüche, daß die gleichzeitig ausgeschobenen Packungen (10, 11) auf einem neben dem Trockenrevolver (14) angeordneten Zwischenträger absetzbar sind, insbesondere auf einer feststehenden, sich in Radialrichtung erstreckenden Plattform (63).

13. Vorrichtung nach Anspruch 12 sowie einem oder mehreren der weiteren Ansprüche, dadurch gekennzeichnet, daß die radial außenliegende Packung (10) nach dem Ausschub aus der Tasche (15) in einem Bereich auf der Plattform (63) absetzbar ist, der im Bewegungsbereich des Zwischenförderers (60) liegt, derart, daß die Packung (10) durch den Zwischenförderer (60), insbesondere durch die Mitnehmerarme (62) unmittelbar von der Plattform (63) abhebbar ist.

14. Vorrichtung nach Anspruch 12 sowie einem oder mehreren der weiteren Ansprüche, dadurch gekennzeichnet, daß die zweite, radial innenliegende Packung (11) nach dem Ausschub aus der Tasche (16) auf der Plattform (63) absetzbar und durch ein in Radialrichtung wirkendes Schieberorgan (65) dem Zwischenförderer (60) zuführbar ist.

15. Vorrichtung nach Anspruch 14, dadurch gekennzeichnet, daß das Schieberorgan (65) unterhalb der Plattform (63) bewegbar ist, wobei Mitnehmer, insbesondere zu beiden Seiten der Plattform (63) sich erstreckende aufrechte Mitnehmerstifte (67, 68), die Packung (11) erfassen und auf der Plattform (63) bis in die Position zur Aufnahme durch den Zwischenförderer (60) mitnehmen und daß die Mitnehmerstifte (67, 68) außerhalb der Bewegungsbahn der Packung (11) in die Ausgangsstellung zurückförderbar sind.

16. Vorrichtung nach Anspruch 12 sowie einem oder mehreren der weiteren Ansprüche, dadurch gekennzeichnet, daß der Plattform (63) Führungs- und Leitorgane für die Packungen (10, 11), insbesondere für die nach dem Ausschub vom Zwischenförderer (60) entfernt liegende Packung (11), zugeordnet sind, insbesondere eine Unterführung (75) und Seitenführungen (76).

17. Vorrichtung nach Anspruch 12 sowie einem oder mehreren der weiteren Ansprüche, dadurch gekennzeichnet, daß der nach dem Ausschub vom Zwischenförderer (60) entfernt liegenden Packung (11) auf der Plattform (63) eine bewegbare, insbesondere längs einer radialen Achse schwenkbaren Oberführung (77) zugeordnet ist, die im wesentlichen unter Eigengewicht auf der Packung (11) aufliegt.

18. Vorrichtung nach Anspruch 8 sowie einem oder mehreren der weiteren Ansprüche, dadurch gekennzeichnet, daß der Ausschub der Packungen (10, 11) aus dem Trockenrevolver (14) gegen ein in Ausschubrichtung mitlaufendes Anlageorgan erfolgt, insbesondere gegen einen hin- und herbewegbaren Abholer (81), an dessen mit den Packungen (10, 11) bei der Ausschubbeweggung mitlaufendem Abholerarm (62) die Packungen anliegen.

19. Vorrichtung nach Anspruch 9 sowie einem oder mehreren der weiteren Ansprüche, dadurch gekennzeichnet, daß die Packungen (10, 11) während des Transports durch den Zwischenförderer (60) an der radialen Außenseite desselben geführt sind, insbesondere durch eine Außenführung (85) mit kreisbogenförmiger Führungskante als Teil eines gegen Federbelastung, insbesondere gegen eine Zugfeder (89), bewegbaren Schwenkarms (79).

20. Vorrichtung nach Anspruch 19, dadurch gekennzeichnet, daß an der Außenführung (85) bzw. an dem Schwenkarm (79) derselben eine Seitenführung (86) angebracht ist zur Führung der Packungen (10, 11) während des Transports durch den Zwischenförderer (60) im Bereich der Stirnseiten.

21. Vorrichtung nach Anspruch 17 sowie einem oder mehreren der weiteren Ansprüche, dadurch gekennzeichnet, daß die Oberführung (77) am Schwenkarm (79) angebracht ist.

## Claims

1. Apparatus for the dimensional stabilization and drying of cuboid packs having folding tabs glued to one another, especially of hinge-lid packs for cigarettes, with a drying turret (14) which has on its circumference a plurality of pockets (15, 16), a pocket ring (17, 18), each for receiving a pack, characterised in that the drying turret (14) has at least two concentric pocket rings (17, 18) of respective radially directed pockets (15, 16), and in that an outer wall (31) is arranged outside the other pocket ring (17), an inner wall (32) within the inner pocket ring (18) and an intermediate wall between the two pocket rings (17, 18).

2. Apparatus according to Claim 1, characterised in that the pockets (15, 16) of the pocket rings (17, 18) are aligned with one another in pairs in common radial planes.

3. Apparatus according to Claim 1 or 2, characterised in that, in the outer pocket ring (17), a radially outer pocket wall (28) and, in the inner pocket ring (18), a radially inner pocket wall (29) is mounted resiliently and is movable outwards and inwards respectively.

4. Apparatus according to one or more of the Claims 1 to 3, characterised in that especially the encircling outer wall (31), the correspondingly designed inner wall (32) and the intermediate wall (46) are each equipped with a heating device, especially with encircling heating strips (43, 44, 45).

5. Apparatus according to Claim 3 and one or more of the further claims, characterised in that, in a pushing-out station (24) and in a pushing-in station (35) of the drying turret (14), the elastic pocket walls (28, 29) equipped with actuating means, especially outwardly directed tension pins (33), are adjustable by means of actuating members fixed in place, thereby enlarging the pockets (15, 16).

6. Apparatus according to Claim 5 and one or more of the further claims, characterised in that the pushing-out station (24) and pushing-in station (35) of the drying turret (14) are arranged adjacent to one another, especially at a distance from one another corresponding to two pockets (15 or 16), pivotable lifting levers (47, 48; 49, 50) fixed in place being arranged on the outside and on the inside for the actuation of tension pins (33, 34) with a holding head which are connected to the pocket walls (28, 29), two respective outer lifting levers (47, 48) and two respective inner lifting levers (49, 50) being connected to one another in transmission terms and being jointly actuable.

7. Apparatus according to Claim 1 and one or more of the further claims, characterised in that, in the region of the pushing-out station (24), two double tappets (25, 26) connected to one another to form a unit are movable into the pockets (15, 16), via passage orifices (22, 23) in a rear wall (21) of the drying turret (14), in order to push out the packs (10, 11).

8. Apparatus according to Claim 1 and one or more of the further claims, characterised in that the packs (10, 11) pushed out of the pockets (15, 16) of the drying turret (14) in the axial direction in the pushing-out station (24) can be transferred to a horizontal discharge conveyor (57) and conveyed away by this individually in an upright position, with narrow side walls (12, 13) directed downwards and upwards.

9. Apparatus according to Claim 1 and one or more of the further claims, characterised in that the packs (10, 11) pushed out of the pockets (15, 16) of the drying turret (14) can be fed to the discharge conveyor (57) by an intermediate conveyor (60).

10. Apparatus according to Claim 9 and one or more of the further claims, characterised in that two packs (10, 11) can simultaneously be pushed out of the pockets (15, 16) located next to one another in a radial plane and fed to the intermediate conveyor (60) in succession.

11. Apparatus according to Claim 9 and one or more of the further claims, characterised in that in that the intermediate conveyor (60) is designed especially as a continuously rotating conveyor wheel (61) with projecting take-up arms (62), and packs (10, 11) can be grasped in succession by the take-up arms (62) and fed to the discharge conveyor (57) along a path in the form of an arc of a circle.

12. Apparatus according to Claim 10 and one or more of the further claims, [lacuna] that the packs (10, 11) pushed out simultaneously can be set down on an intermediate carrier arranged next to the drying turret (14), especially on a stationary platform (63) extending in the radial direction.

13. Apparatus according to Claim 12 and one or more of the further claims, characterised in that the radially outer pack (10), after being pushed out of the pocket (15), can be set down on the platform (63) in a region located in the range of movement of the intermediate conveyor (60) in such a way that the pack (10) can be lifted off directly from the platform (63) by the intermediate conveyor (60), especially by the take-up arms (62).

14. Apparatus according to Claim 12 and one or more of the further claims, characterised in that the second radially inner pack (11), after being pushed out of the pocket (16), can be set down on the platform (63) and fed to the intermediate conveyor (60) by a slide member (65) acting in the radial direction.

15. Apparatus according to Claim 14, characterised in that the slide member (65) is movable underneath the platform (63), and take-up means, especially vertical take-up pins (67, 68) extending on both sides of the platform (63), grasp the pack (11) and take it on the platform (63) into the position for reception by the intermediate conveyor (60), and in that the take-up pins (67, 68) can be conveyed back into the initial position outside the path of movement of the pack (11).

16. Apparatus according to Claim 12 and one or more of the further claims, characterised in that the platform (63) has assigned to it guiding and leading members for the packs (10, 11), especially for the pack (11) distant from the intermediate conveyor (60) after being pushed out, especially a lower guide (75) and lateral guides (76).

17. Apparatus according to Claim 12 and one or more of the further claims, characterised in that the pack (11) distant from the intermediate conveyor (60) after being pushed out has assigned to it, on the platform (63), an upper guide (77) which is movable, especially pivotable along a radial axis, and which rests on the pack (11) essentially under its own weight.

18. Apparatus according to Claim 8 and one or more of the further claims, characterised in that the packs (10, 11) are pushed out of the drying turret (14) against a bearing member moving with them in the pushing-out direction, especially against a collector (81) movable to and fro and having a collecting arm (62) which moves with the packs (10, 11) during the pushing-out movement and against which the packs rest.

19. Apparatus according to Claim 9 and one or more of the further claims, characterised in that, during transport by the intermediate conveyor (60) the packs (10, 11) are guided on the radial outer side of the latter, especially by an outer guide (85) with a guide edge in the form of an arc of a circle, as part of a pivoting arm (79) movable counter to spring load especially against a tension spring (89).

20. Apparatus according to Claim 19, characterised in that a lateral guide (86) is mounted on the outer guide (85) or on the pivoting arm (79) of the latter, for guiding the packs (10, 11) in the region of the end faces during transport by the intermediate conveyor (60).

21. Apparatus according to Claim 17 and one or more of the further claims, characterised in that the upper guide (77) is mounted on the pivoting arm (79).

## Revendications

1. Dispositif de stabilisation de la forme et de séchage de paquets parallélépipédiques présentant des pattes rabattues collées ensemble, en particulier de boîtes à couvercle basculant pour cigarettes, comportant un revolver de séchage (14) qui présente sur son pourtour une série de poches (15, 16), une couronne de poches (17, 18), destinées à recevoir chacune un paquet, caractérisé par le fait que le revolver de séchage (14) présente au moins deux couronnes concentriques de poches (17, 18) constituées chacune de poches dirigées radialement (15, 16), et qu'à l'extérieur de la couronne de poches extérieure (17) est placée une paroi extérieure (31), à l'intérieur de la couronne de poches intérieures (18) est placée une paroi intérieure (32) et, entre les deux couronnes de poches (17, 18), est placée une paroi intermédiaire (46).

2. Dispositif selon la revendication 1, caractérisé par le fait que les poches (15, 16) des couronnes de poches (17, 18) sont alignées deux à deux dans des plans radiaux communs.

3. Dispositif selon l'une des revendications 1 et 2, caractérisé par le fait que sur la couronne de poches extérieure (17) est montée élastiquement une paroi de poche (28) extérieure radialement et mobile vers l'extérieur, et sur la couronne de poches intérieure (18) est montée élastiquement une paroi de poche (29) intérieurement et mobile vers l'intérieur.

4. Dispositif selon une ou plusieurs des revendications 1 à 3, caractérisé par le fait que la paroi extérieure (31), en particulier faisant tout le tour, la paroi intérieure (32) faite de manière correspondante et la paroi intermédiaire (46) sont pourvues chacune d'un dispositif de chauffage, en particulier de bandes chauffantes faisant tout le tour (43, 44, 45).

5. Dispositif selon la revendication 3 et une ou plusieurs des autres revendications, caractérisé par le fait qu'à un poste d'expulsion (24) et à un poste d'introduction (35) du revolver de séchage (14), les parois de poche élastique (28, 29), pourvues de moyens de manoeuvre, en particulier de tiges de traction dirigées vers l'extérieur (33), peuvent être déplacées par des organes de manoeuvre fixes avec agrandissement des poches (15, 16).

6. Dispositif selon la revendication 5 et une ou plusieurs des autres revendications, caractérisé par le fait que le poste d'expulsion (24) et le poste d'introduction (35) du revolver de séchage (14) sont placés à proximité l'un de l'autre, en particulier à une distance l'un de l'autre correspondant à deux poches (15 ou 16), sur le côté extérieur et sur le côté intérieur étant placés à poste fixe des leviers élévateurs basculants (47, 48 ; 49, 50) pour la manoeuvre de tiges de traction (33, 34) à tête de retenue jointes aux parois de poche (28, 29), deux leviers élévateurs extérieurs (47, 48) ainsi que deux leviers élévateurs intérieurs (49,50) étant accouplés et manoeuvrables ensemble.

7. Dispositif selon la revendication 1 et une ou plusieurs des autres revendications, caractérisé par le fait que, dans la zone du poste d'expulsion (24), deux doubles poussoirs (25, 26) réunis en un bloc sont, pour l'expulsion des paquets (10, 11), introductibles dans les poches (15, 16) par des ouvertures de passage (22, 23) faites dans une paroi arrière (21) du revolver de séchage (14).

8. Dispositif selon la revendication 1 et une ou plusieurs des autres revendications, caractérisé par le fait que les paquets (10, 11) expulsés des poches (15, 16) du revolver de séchage (14) dans la direction axiale au poste d'expulsion (24) sont transférables à un transporteur d'évacuation horizontal (57) et évacuables un par un par celui-ci en position verticale, avec leurs petites parois latérales (12, 13) dirigées vers le bas et le haut.

9. Dispositif selon la revendication 1 et une ou plusieurs des autres revendications, caractérisé par le fait que les paquets (10, 11) expulsés des poches (15, 16) du revolver de séchage (14) sont conductibles au transporteur d'évacuation (57) par un transporteur intermédiaire (60).

10. Dispositif selon la revendication 9 et une ou plusieurs des autres revendications, caractérisé par le fait que deux paquets (10, 11) sont expulsables simultanément des poches (15, 16) situées l'une à côté de l'autre dans un plan radial et conductibles l'un après l'autre au transporteur intermédiaire (60).

11. Dispositif selon la revendication 9 et une ou plusieurs des autres revendications, caractérisé par le fait que le transporteur intermédiaire (60) est constitué d'une roue transporteuse (61) tournant en particulier de façon continue et à bras d'entraînement saillants (62), les paquets (10, 11) étant l'un après l'autre saisissables par ces bras d'entraînement (62) et conductibles au transporteur d'évacuation (57) le long d'une trajectoire en arc de cercle.

12. Dispositif selon la revendication 10 et une ou plusieurs des autres revendications, caractérisé par le fait que les paquets (10, 11) expulsés simultanément sont déposables sur un support intermédiaire placé près du revolver de séchage (14), en particulier sur une plate-forme fixe (63) s'étendant radialement.

13. Dispositif selon la revendication 12 et une ou plusieurs des autres revendications, caractérisé par le fait que le paquet extérieur radialement (10), après son expulsion de la poche (15), est déposable sur la plate-forme (63) dans une zone située dans la zone de mouvement du transporteur intermédiaire (60), de façon telle qu'il soit enlevé directement de la plate-forme (63) par le transporteur intermédiaire (60), en particulier par le bras d'entraînement (62) de celui-ci.

14. Dispositif selon la revendication 12 et une ou plusieurs des autres revendications, caractérisé par le fait que le deuxième paquet, intérieur radialement (11), après son expulsion de la poche (16), est déposable sur la plate-forme (63) et conductible au transporteur intermédiaire (60) par un organe de poussée (65) agissant radialement.

15. Dispositf selon la revendication 14, caractérisé par le fait que l'organe de poussée (65) est mobile au-dessous de la plate-forme (63), des entraîneurs, en particulier des doigts d'entraînement verticaux (67, 68) s'étendant de part et d'autre de la plate-forme (63), saisissant le paquet (11) et l'entraînant sur la plate-forme (63) jusqu'à sa position de réception par le transporteur intermédiaire (60), et que les doigts d'entraînement (67, 68) sont ramenables en position initiale en dehors de la trajectoire du paquet (11).

16. Dispositif selon la revendication 12 et une ou plusieurs des autres revendications, caractérisé par le fait qu'à la plate-forme (63) sont associés des organes de guidage et de conduite des paquets (10, 11), en particulier du paquet (11) éloigné après expulsion du transporteur intermédiaire (60) en particulier un guidage inférieur (75) et des guidages latéraux (76).

17. Dispositif selon la revendication 12 et une ou plusieurs des autres revendications, caractérisé par le fait qu'au paquet (11) éloigné après expulsion du transporteur intermédiaire (60) est affecté sur la plate-forme (63) un guidage supérieur mobile (77), en particulier basculant le long d'un axe radial, qui repose essentiellement par son propre poids sur ce paquet (11).

18. Dispositif selon la revendication 8 et une ou plusieurs des autres revendications, caractérisé par le fait que l'expulsion des paquets (10, 11) du revolver de séchage (14) se fait contre un organe d'appui qui suit le mouvement dans la direction d'expulsion, en particulier contre un dispositif d'enlèvement à mouvement alternatif (81) contre le bras du dispositif d'enlèvement (82), qui suit les paquets (10, 11) lors du mouvement d'expulsion, sur lequel s'appuient les paquets.

19. Dispositif selon la revendication 9 et une ou plusieurs des autres revendications, caractérisé par le fait que les paquets (10, 11), pendant leur transport par le transporteur intermédiaire (60), sont guidés sur le côté extérieur radial de celui-ci, en particulier par un guidage extérieur (85) à bord de guidage en arc de cercle faisant partie d'un bras basculant (79) mobile contre l'action d'une charge élastique, en particulier d'un ressort de traction (89).

20. Dispositif selon la revendication 19, caractérisé par le fait que sur le guidage extérieur (85), ou sur le bras basculant (79) de celui-ci, est monté un guidage latéral (86) pour le guidage des paquets (10, 11) dans la zone de leurs faces frontales pendant leur transport par le transporteur intermédiaire (60).

21. Dispositif selon la revendication 17 et une ou plusieurs des autres revendications, caractérisé par le fait que le guidage supérieur (77) est monté sur le bras basculant (79).
